# EUROPÄISCHE PATENTSCHRIFT

(11) **EP 0 412 395 B1**
(45) Veröffentlichungstag und Bekanntmachung des Hinweises auf die Patenterteilung: **21.09.1994**
(21) Anmeldenummer: 90114608.4
(22) Anmeldetag: 30.07.1990
(51) Int. Cl.: E02F 3/18, E02F 3/84, E02F 9/20

(54) **Führung eines Bagger-Schaufelrades zum Erzeugen vorherbestimmter Flächen**
Bucket wheel excavator steering for building planned surfaces
Conduite d'une roue excavatrice pour la réalisation de surfaces de forme prédéterminée

(30) Priorität: 08.08.1989 DE 3926221
(43) Veröffentlichungstag der Anmeldung: 13.02.1991
(73) Patentinhaber: SIEMENS AKTIENGESELLSCHAFT, 80333 München (DE); Rheinbraun Aktiengesellschaft, 50935 Köln (DE); IBEO INGENIEURBÜRO FÜR ELEKTRONIK UND OPTIK J. HIPP + G. BRÖHAN, D-22179 Hamburg (DE)
(72) Erfinder: Heimes, Edmund, D-8521 Möhrendorf (DE); Nüsslin, Hans-Jörg, D-8520 Erlangen (DE); Hipp, Johann, D-2000 Hamburg 71 (DE); Hartlief, Franz-Josef, D-5020 Frechen-Grefrath (DE); Fassbender, Franz-Arno, D-5010 Bergheim-Ahe (DE); Eckoldt, Ralf, D-5000 Köln 1 (DE); Henning, Dieter, Dr., D-5160 Düren (DE)
(74) Vertreter: Fuchs, Franz-Josef, Dr.-Ing.

(56) Entgegenhaltungen:
- EP-A- 0 192 993
- GB-A- 1 412 991
- US-A- 4 088 408
- US-A- 4 820 041

## Beschreibung

Die Erfindung betrifft ein Verfahren zur Führung eines Bagger-Schaufelrades zum Erzeugen vorherbestimmter Flächen im Tagebau, insbesondere im Stein- oder Braunkohletagebau, durch eine fortlaufende Abtastung der vom Schaufelrad freigelegten Flache mit einem vom Bagger mitgeführten Strahlungssender/-empfänger und geregelte Nachführung des Schaufelrades in die notwendige Position zur Erzeugung der vorherbestimmten Fläche.

Eine derartige Fuhrung eines Bagger-Schaufelrades ist aus der DE-A-1 634 712 bekannt, wobei die Abtastung der vom Schaufelrad freigelegten Fläche mit Hilfe von Strahlen, wie z. B. von Ultraschallwellen, elektromagnetischen Schwingungen oder photoelektrischen Lichtschranken als eine Alternative zu einer mechanischen Abtastung angegeben ist. Wie jedoch die Abtastung der Flache mit Hilfe der Strahlen realisiert werden soll, ist der DE-A-1 634 712 nicht zu entnehmen.

Aus der EP-A-0 192 993 ist ein Verfahren zur dreidimensionalen optischen Erfassung von Objekten mit Hilfe eines periodisch intensitätsmodulierten oder gepulsten Lasers bekannt, wobei Laufzeitunterschiede des von dem Objekt reflektierten und mit einem Empfänger erfaßten Lichts in Form von Helligkeitsunterschieden erfaßt und in Höhenstufen des Objekts umgerechnet werden. Zur vollständigen Ausleuchtung des Objekts ist zwischen diesem und dem Laser eine Strahlaufweitungsoptik angeordnet, mit der das Laserlicht zu einem Strahlungskegel aufgeweitet wird. Da das Objekt an unterschiedlichen Stellen unterschiedliche Reflexionseigenschaften aufweisen kann, wird von diesem zunächst ein allgemeines Grauwertbild erzeugt, das als Referenzbild für die Umrechnung der von den Laufzeitunterschieden abhängigen Helligkeitsunterschiede in die Höhenstufen dient.

Aus der Zeitschrift "Braunkohle", 41 (1989), Heft 5, Seiten 148 - 150, ist die Verwendung von Rotationslasern bei Schaufelradbaggern im Tagebau bekannt, wobei mit dem Laser direkt auf einen zugehörigen Empfänger gemessen wird. Eine Abtastung der von dem Schaufelrad freigelegten Flächen ist nicht vorgesehen.

Schließlich ist aus der DE-A-34 11 540 ein Verfahren zur Fördervolumenmessung bei Bandförderern bekannt, wobei die Oberfläche des Schuttgutes quer zur Förderrichtung an mehreren Meßpunkten mit Hilfe von nach dem Impuls-Laufzeitmeßprinzip arbeitenden Laserentfernungsmeßgeräten abgetastet wird. Dabei ist für jeden Meßpunkt jeweils ein Laserentfernungsmeßgerät vorgesehen, so daß sich die Anzahl der benötigten Geräte nach der Breite des Bandförderers richtet.

Der Erfindung liegt die Aufgabe zugrunde, eine tagebaugerechte Führung eines Bagger-Schaufelrades zum Erzeugen vorherbestimmter Flächen mit hoher Genauigkeit zu erreichen.

Gemäß der Erfindung wird die Aufgabe dadurch gelöst, daß bei dem eingangs genannten Verfahren zur Führung eines Bagger-Schaufelrades der Strahlungssender/-empfänger ein Laserscanner ist, der einen gepulsten Laserstrahl erzeugt und den Verlauf der freigelegten Fläche durch Messung der Entfernung und des Winkels von dem Laserscanner zu Punkten auf der freigelegten Fläche mißt, wobei die Messung der Entfernung zwischen den Punkten und dem Laserscanner in einem Rechner durch Auswertung der Laufzeit des gepulsten Laserstrahls erfolgt.

In Ausgestaltung der Erfindung ist vorgesehen, daß der Laserscanner über einen Lotsensor lageorientiert ist. Hierdurch ergibt sich vorteilhaft eine lageunabhängige Verlaufsermittlung der freigelegten Fläche über Referenzlinien, zwischen denen der genaue Flächenverlauf leicht durch Interpolation ermittelt werden kann. Die Ermittlung kann entweder durch den Rechner erfolgen, der auch die Laufzeit des Laserstrahls auswertet und damit den Abstand des Laserscanners von den einzelnen Punkten der freigelegten Fläche ermittelt als auch in einem Rechner, der gleichzeitig als Steuerungsrechner dienen kann.

Die Position des die fortlaufenden Messungen durchführenden Laserscanners ist wahlweise entweder in der Nähe des Schaufelrades oder auf dem Pylon des Baggers, auf jeden Fall derart, daß ein ungestörtes Ausmessen der freigelegten Fläche (Planum) möglich ist. Die genaue Wahl der Position des Lasers hängt dabei von übrigen, dem Laserscanner und dem Rechner übertragenen Aufgaben ab, so z. B. einer Kollisionsüberwachung oder einer Lagerstätten-Verlaufsüberwachung.

Weitere Vorteile und Einzelheiten der Erfindung ergeben sich aus der nachfolgenden Beschreibung, anhand der Zeichnung und in Verbindung mit den Unteransprüchen. Es zeigen als Beispiel in Verbindung mit einer Schnittvolumenmessung:
- FIG 1: eine Sicht auf den Abbauort,
- FIG 2: eine Darstellung der geometrischen Verhältnisse bei einer Schnittvolumenmessung und
- FIG 3: eine Darstellung der geometrischen Verhältnisse am Abbauort in vereinfachter Form.

Die FIG 1 zeigt die Ermittlung der Einzelheiten des Abbauortes durch zwei Laserscanner 8, 9, die das Oberflächenprofil auf dem Abbaumaterial 1 und die abgearbeitete Fläche 3 durch Abtasten auf den Scanlinien 10, 11 vertikal vermessen. Die Laserscanner 8, 9 sind neben dem Schaufelrad 6 mit den Schaufeln 5 am Schaufelradträger 7 angebracht und vermessen vornehmlich den nach unten gerichteten Profilteil 2. Eine Anbringung am Bagger ist ebenso möglich und empfiehlt sich bei starker Staubentwicklung. Zum Einsatz sind IR-Laser besonders geeignet, die z. B. mit Impulsdauern von 1-10 Nanosekunden und einer Impulsrate im Kilohertzbereich, vorzugsweise im 3-30 kHz-Bereiche, arbeiten.

Das Profil wird aus Entfernung/Winkel-Wertepaaren ermittelt. Dabei wird die Entfernung zu einzelnen Punkten der freigelegten Fläche 2, 3 durch Auswertung der Laufzeit des erzeugten Laserstrahls in einem dem Laserscanner 8, 9 nachgeordneten Rechner gemessen. Dazu wird zunächst ein Startimpuls generiert, dessen reflektierter Anteil über Verzögerungsleitungen, vorzugsweise in Spulenform, laufzeitverlängert und für eine Start-Stop-Messung verwendet wird. Es wird in erster Linie das Profil 1, 2 derjenigen Seite für die Regelung verwendet, auf die sich das Schaufelrad 6 zubewegt. Bei gleichmäßiger Bewegung in nur eine Richtung kann auch auf den zweiten Laserscanner verzichtet werden. Während der Schwenkbewegung dreht sich das Schaufelrad 6 und fräst das Festmaterial 1 um das Oberflächenmaß 4 ab.

Das hintere Profil 12 (weggefrästes Festmaterial) ist, wie FIG 2 zeigt, durch die Kontur des Schaufelrades 6 vorgegeben, da alles vorstehende Material zwangsweise weggefräst wird. Aus der hinteren Kontur 12 und dem gemessenen Profil 13 wird die Querschnittsfläche 14 des jeweilig geschnittenen Spans errechnet. Die Überlappung des Schaufelrades 6 über das gemessene Profil des Laserscanners stellt diese Differenzfläche dar. Durch die Schwenkbewegung des Baggers fräst sich das Schaufelrad 6 seitlich in das Festmaterial. Das Volumen des Spans ist imso größer, je schneller diese Schwenkbewegung erfolgt. Das von der Spanquerschnittsfläche 14 überstrichene Volumen pro Zeiteinheit stellt den geförderten Volumenstrom des momentan weggefrästen Festmaterials dar. Die erforderlichen Rechnungen für Festmaterial, Fördervolumen, Spandicke, Spanhöhe, Lage der Schnittfläche und Aufmaß (separat vermessen), werden in dem Rechner vorgenommen, der dem Laserscanner 8, 9 nachgeschaltet ist. Dieser Rechner kann im Laserscanner 8, 9 integriert sein. Für die Berechnung ist im wesentlichen der Schwenkradius, die Schwenkgeschwindigkeit, der Hubwinkel α des Schaufelradauslegers 7, die Anbauposition des Laserscanners 8, 9, weitere geometrische Abmessungen des Baggers sowie seine Lage im Raum notwendig. Diese Informationen können im Rechner des Laserscanners 8, 9 leicht gespeichert werden. Vorteilhaft ist der Rechner hierzu mit einem Permanentspeicher ausgerüstet.

Da der Montageort und die Ausrichtung des Laserscanners 8, 9 relativ zum Bagger 16 (FIG 3) bekannt ist, bzw. einmalig bestimmt werden kann, ist der Hubwinkel α des Schaufelradauslegers 7 direkt im Laserscanner 8, 9 oder im nachgeschalteten Rechner zu verwerten. Die Länge des Schaufelradauslegers 7 ist ein bekannter Parameter. In Verbindung mit der Schwenkgeschwindigkeit reichen die Informationen aus, um im Laserscanner 8, 9 oder im nachgeschalteten Rechner den Festmaterial-Volumenstrom aus den Profildaten zu berechnen, ohne daß weitere Meßwerte dem Laserscanner 8, 9 bzw. dem nachgeschalteten Rechner zugeleitet werden müssen. Bei einer Schrägstellung des Baggers 16 ist gegebenenfalls eine Korrektur notwendig, die aus einer Lotmessung ermittelt werden kann und als Korrekturgröße dem Rechner aufgegeben wird. Für die Vorgabe einer Schnittfläche ist, wie FIG 2 zeigt, das räumliche Profil durch Bezug auf das Lot 15 im Raum zu orientieren.

Der Profilteil auf dem Planum 3 (abgearbeitete Fläche) ist durch eine Gerade approximierbar. Die Steigung dieser Geraden ist berechenbar. Die Höhe des Schaufelrades 6 über dem Planum 3 kann ebenfalls aus dem Profil bestimmt werden, indem aus der Schrägentfernung auf die approximierte Gerade in Planum die Projektion auf die Vertikale berechnet wird. Aus beiden Größen können IST-Werte für den Ort des Schaufelrades 6 berechnet werden. Damit ist der Ort des Schaufelrades 6 relativ zum Standpunkt des Baggers 16 kontinuierlich vermeßbar. Gibt man für den Ort des Schaufelrades 6 SOLL-Werte vor, so kann aus der Differenz der IST-Werte und SOLL-Werte eine Regelgröße zur Steuerung des Schaufelrades 6 auf beliebige Oberflächenformen abgeleitet werden.

Da sowohl die Lage des Schaufelradauslegers 7 als auch die Oberflächenkontur des Planums 3 und der Fräsfläche 12 bekannt sind, kann auch der Abstand des Auslegers 7 zum anstehenden Material berechnet werden. Die Unterschreitung eines bestimmten Abstandes kann sehr vorteilhaft dazu benutzt werden, einen Kollisionsalarm auszulösen.

## Patentansprüche

1. Verfahren zur Führung eines Bagger-Schaufelrades (6) zum Erzeugen vorherbestimmter Flächen (2, 3) im Tagebau, insbesondere im Stein- und Braunkohletagebau, durch eine fortlaufende Abtastung der vom Schaufelrad (6) freigelegten Fläche mit einem vom Bagger (16) mitgeführten Strahlungssender/-empfänger (8, 9) und geregelte Nachführung des Schaufelrades (6) in die notwendige Position zur Erzeugung der vorherbestimmten Fläche,
**dadurch gekennzeichnet,**
daß der Strahlungssender/-empfänger (8, 9) ein Laserscanner ist, der einen gepulsten Laserstrahl erzeugt und den Verlauf der freigelegten Fläche (2, 3) durch Messung der Entfernung und des Winkels von dem Laserscanner zu Punkten auf der freigelegten Fläche (2, 3) mißt, wobei die Messung der Entfernung zwischen den Punkten und dem Laserscanner (8, 9) in einem Rechner durch Auswertung der Laufzeit des gepulsten Laserstrahls erfolgt.

2. Verfahren nach Anspruch 1,
**dadurch gekennzeichnet,**
daß der Laserscanner (8, 9) über einen Lotsensor lageorientiert ist.

3. Verfahren nach Anspruch 1 oder 2,
**dadurch gekennzeichnet,**
daß die Geometrie der vom Schaufelrad (6) freigelegten Fläche (2, 3) aus einer Meßposition auf dem Schaufelradbagger (16) ermittelt wird.

4. Verfahren nach Anspruch 1, 2 oder 3,
**dadurch gekennzeichnet,**
daß der Laserscanner (8, 9) und der Rechner mit einem Permanentspeicher verbunden ist, in dem Parameter über den Bagger (16) und über die Anbauposition des Laserscanners (8, 9) und Justagewerte gespeichert werden.

5. Verfahren nach Anspruch 1, 2, 3 oder 4,
**dadurch gekennzeichnet,**
daß der Laserscanner (8, 9) in solchen Winkelbereichen, die nicht zur Abtastung der freigelegten Fläche (2, 3) herangezogen werden, auf ein geräteinternes Ziel des Baggers (16) mißt und die dabei gemessene, bekannte Entfernung als Kontrollwert für die Funktionsfähigkeit des Laserscanners (8, 9) und als Eichwert verwendet wird.

6. Verfahren nach Anspruch 1, 2, 3, 4, 5 oder 6,
**dadurch gekennzeichnet,**
daß der Rechner eine Sollwertspeicherung für die zu erzeugende Flache (2, 3) aufweist und das Schaufelrad (5) danach geregelt geführt wird.

7. Verfahren nach einem der vorhergehenden Ansprüche,
**dadurch gekennzeichnet,**
daß der Laserscanner (8, 9) als IR-Laser ausgebildet ist und mit Impulsdauern von 1-10 Nanosekunden sowie einer Impulsfrequenz im Kilohertzbereich, vorzugsweise im 10-50 kHz-Bereich, arbeitet.

8. Verfahren nach einem der vorhergehenden Ansprüche,
**dadurch gekennzeichnet,**
daß für die Impulslaufzeitmessung zunächst ein Startpuls generiert wird, dessen reflektierter Anteil über Verzögerungsleitungen, vorzugsweise in Spulenform, laufzeitverlängert und für eine Start-Stop-Messung verwendet wird.

## Claims

1. Method for the guidance of an excavator bucket wheel (6) for generating predetermined surfaces (2, 3) in open-cast mining, especially in hard-coal and brown-coal open-cast mining, by a continuous scanning of the surface exposed by the bucket wheel (6) with a radiation transmitter/receiver (8, 9) carried along by the excavator (16), and by a controlled follow-up of the bucket wheel (6) into the necessary position for generating the predetermined surface, characterized in that the radiation transmitter/receiver (8, 9) is a laser scanner (8, 9) which generates a pulsed laser beam and measures the course of the exposed surface (2, 3) by measurement of the distance and the angle of the laser scanner with respect to points on the exposed surface (2, 3), the measurement of the distance between the points and the laser scanner (8, 9) being carried out in a computer by evaluating the transit time of the pulsed laser beam.

2. Method according to Claim 1, characterized in that the laser scanner (8, 9) is positionally oriented via a perpendicular sensor.

3. Method according to Claim 1 or 2, characterized in that the geometry of the surface (2, 3) exposed by the bucket wheel (6) is determined from a measuring position on the bucket-wheel excavator (16).

4. Method according to Claim 1, 2 or 3, characterized in that the laser scanner (8, 9) and the computer are connected to a permanent memory, in which parameters relating to the excavator (16) and to the mounting position of the laser scanner (8, 9) and adjustment values are stored.

5. Method according to Claim 1, 2, 3 or 4, characterized in that, in those angular sectors not used for scanning the exposed surface (2, 3), the laser scanner (8, 9) measures in relation to a target within the excavator (16), and the known distance thus measured is used as a checking value for the operating capacity of the laser scanner (8, 9) and as a calibration value.

6. Method according to Claim 1, 2, 3, 4 or 5, characterized in that the computer has a desired-value storage for the surface (2, 3) to be generated, and the bucket wheel (6) is guided accordingly controlled.

7. Method according to one of the preceding claims, characterized in that the laser scanner (8, 9) is designed as an IR laser and works at pulse durations of 1-10 nanoseconds and at a pulse rate in the kilohertz range, preferably in the 10-50 kHz range.

8. Method according to one of the preceding claims, characterized in that for the pulse transit-time measurement a starting pulse is first generated, the reflected fraction of this being lengthened in terms of transit time via delay lines, preferably in coil form, and is used for a start-stop measurement.

## Revendications

1. Procédé pour guider une roue à godets (6) d'excavatrice pour obtenir des surfaces (2, 3) déterminées par avance dans l'exploitation à ciel ouvert, notamment dans l'extraction à ciel ouvert de charbon et de lignite, au moyen d'une exploration continue de la surface, dégagée par la roue à godets (6), avec un émetteur/récepteur de rayonnement (8, 9) guidé conjointement par l'excavatrice (16) et au moyen d'un asservissement réglé de la roue à godets (6) dans la position nécessaire pour obtenir la surface déterminée par avance, caractérisé par le fait que l'émetteur/récepteur de rayonnement (8,9) est un scanner laser, qui produit un faisceau laser pulsé et mesure la configuration de la surface dégagée (2, 3) par mesure de la distance et de l'angle entre le scanner laser et des points de la surface dégagée (2, 3), la mesure de la distance entre les points et le scanner laser (8, 9) s'effectuant dans un calculateur au moyen de l'évaluation du temps de propagation du faisceau laser pulsé.

2. Procédé suivant la revendication 1, caractérisé par le fait que la position du scanner laser (8, 9) est orientée par l'intermédiaire d'un capteur de la verticale.

3. Procédé suivant la revendication 1 ou 2, caractérisé par le fait que la géométrie de la surface (2, 3), dégagée par la roue à godets (6), est déterminée à partir d'une mesure de position sur l'excavatrice à roue à godets (16).

4. Procédé suivant la revendication 1, 2 ou 3, caractérisé par le fait que le scanner laser (8,9) et le calculateur sont reliés à une mémoire permanente, dans laquelle sont mémorisés des paramètres concernant l'excavatrice (16) et concernant la position de montage du scanner laser (8, 9), et des valeurs d'ajustement.

5. Procédé suivant la revendication 1, 2, 3 ou 4, caractérisé par le fait que le scanner laser (8, 9) exécute la mesure d'une cible, qui est interne à l'appareil, de l'excavatrice (16), dans des plages angulaires qui ne sont pas utilisées pour l'exploration de la surface dégagée (2, 3), et que la distance d'éloignement mesurée et connue et est utilisée en tant que valeur de contrôle pour l'aptitude au fonctionnement du scanner laser (8, 9) et en tant que valeur d'étalonnage.

6. Procédé suivant la revendication 1, 2, 3, 4, 5 ou 6, caractérisé par le fait que le calculateur possède une mémoire de valeurs de consigne pour la surface (2,3) devant être formée, et que la roue à godets (5) est guidée en étant réglée sur ces valeurs.

7. Procédé suivant l'une des revendications précédentes, caractérisé par le fait que le scanner laser (8, 9) est réalisé sous la forme d'un laser infrarouge et travaille avec des impulsions ayant des durées de 1 - 10 nanosecondes et une fréquence située dans la gamme des kilohertz, de préférence dans la gamme de 10 - 50 kHz.

8. Procédé suivant l'une des revendications précédentes, caractérisé par le fait que pour la mesure du temps de propagation des impulsions, on produit tout d'abord une impulsion de départ, dont le temps de propagation de la partie réfléchie est allongé par l'intermédiaire de lignes à retard, de préférence sous la forme de bobines, partie réfléchie qui est utilisée pour une mesure de démarrage - arrêt.
